# EUROPÄISCHE PATENTSCHRIFT

(11) **EP 0 396 815 B1**
(45) Veröffentlichungstag und Bekanntmachung des Hinweises auf die Patenterteilung: **03.11.1993**
(21) Anmeldenummer: 89115350.4
(22) Anmeldetag: 19.08.1989
(51) Int. Cl.: E04G 23/00, B24C 3/06

(54) **Absaughaube für Fassadenreinigung**
Suction hood for cleaning walls
Coiffe d'aspiration pour nettoyage de façades

(30) Priorität: 11.05.1989 DE 8905874 U
(43) Veröffentlichungstag der Anmeldung: 14.11.1990
(73) Patentinhaber: Fastje, Helmut, D-73765 Neuhausen (DE)
(72) Erfinder: Fastje, Helmut, D-73765 Neuhausen (DE); Pocanschi, Adrian, Dr. Ing. habil., D-7000 Stuttgart 1 (DE)
(74) Vertreter: Raeck, Wilfrid, Dipl.-Ing.

(56) Entgegenhaltungen:
- EP-A- 0 178 091
- WO-A-84/02673
- BE-A- 568 869
- CH-A- 320 850
- DE-U- 8 813 528
- GB-A- 1 256 922
- US-A- 3 407 538
- US-A- 3 753 318

## Beschreibung

Die Erfindung betrifft eine Absaughaube als Teil einer Reinigungsanlage für Fassaden, Reliefs und andere steinerne Oberflächen unter Verwendung einer in der Haube zum Einsatz kommenden Druckluft-Sandstrahleinrichtung, wobei von einem die allgemeinen Umrißabmessungen der Haube bestimmenden Hauptabschnitt, der in einem Abstand vor der Fassade gehalten ist und in dem an eine äußere Saugleitung angeschlossene Absaugmittel angeordnet sind, ein den Abstand überdeckender und an der Fassade als Dichtung anlegbarer flexibler Vorhang ausgeht, der durch entlang des Haubenumfanges angeordnete und sich in den Abstand zwischen dem Hauptabschnitt und der Fassade erstreckende Stützmittel senkrecht zu seinem Umfang unterstützt ist.

Eine aus der US-A-3 753 318 bekannte Absaughaube der vorbezeichneten Art besteht aus einem an der zu bearbeitenden Oberfläche mittels Rollen tragender Stützbeine anliegenden und verfahrbaren Gehäuse, dessen Hauptabschnitt eine Sandstrahleinrichtung und einen Absaugstutzen aufweist. Eine am freien Rand des Hauptabschnittes befestigte Gummischürze überbrückt den Abstand bis zur Arbeitsfläche, der durch die aus dem Gehäuse herausragenden Stützbeine entsteht, die mit federnd nachgiebigen Rollen auf der Arbeitsfläche aufsitzen. Um zu verhindern, daß der freie Rand der Gummischürze durch Unterdruck in das Gehäuse gesaugt wird und seine Abdichtfunktion verliert, kann das Gehäuse zusätzlich durch ein Abstützgitter verlängert werden, dessen Vorderkante bis zur Arbeitsfläche einen Abstand von etwa 25 mm freiläßt. Aufgrund dieser Bauweise ist eine wirksame Abdichtung der von der Haube überdeckten Arbeitsfläche nur gewährleistet, wenn diese verhältnismäßig eben ist. Sitzen jedoch ein oder zwei Stützbeine mit ihrer Rolle auf einem Fassadenvorsprung auf, so vergrößert sich der Abstand zwischen der dem Vorsprung benachbarten Arbeitsfläche und der Vorderkante des Abstützgitters und auch der der Gummischürze, so daß die Gummischürze in diesem vergrößerten Abstand entweder nicht hinterstützt oder nicht mehr an der Arbeitsfläche anliegt und die bei Sandstrahlarbeiten stets vorhandene beträchtliche Staubentwicklung nach außen dringt.

Der Erfindung liegt die Aufgabe zugrunde, eine Absaughaube der eingangs angegebenen Art dahingehend auszugestalten und zu verbessern, daß eine wirksame seitliche Abdichtung des Haubenrandes gegenüber unregelmäßigen Konturen bzw. größeren Vorsprüngen der Arbeitsfläche mit einfachen Mitteln insbesondere auch dann erreicht wird, wenn die Haube zusammenlegbar ist und am Einsatzort in ihre bestimmungsgemäße Form gebracht wird.

Diese Aufgabe wird erfindungsgemäß dadurch gelöst, daß die Stützmittel aus am Hauptabschnitt der Haube abgestützen, im allgemeinen senkrecht auf die Fassade gerichteten Abstandshaltern bestehen, die mit den in Richtung zur Fassade längenveränderlichen flexiblen Vorhang mittels Ösen verbunden sind und dessen freien Rand gegen die Fassade angepreßt halten. - Mit Hilfe des flexiblen Vorhanges und der an allen erforderlichen Stellen entlang des Haubenumfangs angewendeten Abstandshaltern ist es möglich, weitgehend variierende Abstände zwischen der Haubenvorderseite und der Fassade abgedichtet zu überbrücken, die beispielsweise dadurch entstehen, daß ein die Haube führender Auslegerarm eines Arbeitskranes entlang seiner Hubstellungen nicht gleichmäßig nahe an die Fassade heranfahren kann, oder daß aufgrund Grund eines vor einer Fassade errichteten und die Haube stützenden Gerüstes besondere Abstandsmaße berücksichtigt werden müssen oder auch daß die Fassade stark gegliedert ist. Eine wirksame Abdichtung wird vor allem dadurch erreicht, daß der flexible Vorhang durch Ösen mit den Abstandshalterstangen verbunden und somit über seine Länge stabilisiert ist und daß er durch die Abstandshalter an seinem freien Rand gegen die Fassade in Anpassung an deren Gliederung angepreßt gehalten wird.

In Ausgestaltung der erfindungsgemäßen Absaughaube wird für eine zusammenlegbare Ausführungsform vorgeschlagen, daß die Umfangswand des Hauptabschnittes aus beschichtetem Gewebe oder faserverstärkter Folie besteht und die Umrißform der Haube durch senkrecht zur Fassade gerichtete, in Gewebe- oder Folientaschen an den Ecken des Haubenumfanges eingesteckte Skelettrohre bestimmt ist, und daß in den Skelettrohren teleskopisch verstellbare Stangen Abstandshalter bilden. Bei dieser Bauform bilden Skelettrohre, die in ihren gegenseitigen Abstandsbeziehungen durch geeignete Hilfsmittel festgelegt bzw. verspannt werden und dann die Haubenumrißform bestimmen, gleichzeitig die Führung für einstellbare Abstandshalter, mit denen der flexible Vorhang beliebig an alle vorkommenden Abstandsmaße zwischen Haubenvorderseite und Fassade angepaßt und abgedichtet wird.

Bei einer Absaughaube nach der Erfindung zum Aufspannen in den freien Feldern eines vor einer Fassade aufgestellten Arbeitsgerüstes können bei rechteckiger Umrißform der Haube untere Skelettrohre als Festpunkte mit dem Gerüst verbunden und obere Skelettrohre mit Hilfe von Spannmitteln frei nach oben räumlich verspannt sein.

Vorzugsweise ist der in Richtung zur Fassade längenveränderliche Vorhang balgartig ausgebildet oder zusammenfaltbar und mit dem zur Fassade weisenden Rand der Umfangswand durch Annähen, Schweißen, Knöpfen oder einen Klettbandverschluß verbunden. Zweckmäßig ist außerdem, wenn am freien Rand des zusammen mit den teleskopischen Abstandshaltern in Richtung zur Fassade ausfahrbaren Vorhangs ein umlaufender Schaumstoffwulst als Abdichtung vorgesehen ist.

Um auch bei größeren Abmessungen der Absaughaube eine der Gliederung der Fassade eng folgende abdichtende Anlage des freien Vorhangrandes zu ermöglichen, kann die Umfangswand Einstecktaschen zur wahlweisen Aufnahme von zusätzlichen teleskopisch verstellbaren Abstandshaltern aufweisen, die den Vorhangrand mit Puffermitteln gegen die Fassade spannen. Am vorderen und hinteren Rand der Umfangswand können zur Formhaltigkeit der aufgespannten Haube umlaufende Seile befestigt und außen um die Taschen für die Skelettrohre herumgeführt sein.

Die erfindungsgemäße Absaughaube wird dadurch weitergebildet, daß der flexible Vorhang aus einzelnen jeweils von einer der vier Seiten der Haube ausgehenden Vorhangabschnitten besteht, an denen zusätzliche, nach unten, ober oder seitlich ausfaltbare Folien- oder Gewebeabschnitte angebracht sind, die mit einer benachbarten Haube mittels Klettband- oder Reißverschlüssen oder dergleichen verbindbar sind, um die Fassade im Zwischenraum bis zu einer benachbarten Haube zu überdecken. Wenn gemäß einer Variante dieses Vorschlages die von den vier Seiten der Haube ausgehenden einzelnen Vorhangabschnitte jeweils eine größere Länge als ihre Haubenseite aufweisen und mit Knöpfen, Klettband- oder Reißverschlüssen miteinander verbindbar und unbhängig voneinander ausfaltbar sind, läßt sich der zu einer benachbarten Haube hin mit Abstand zur Fassade überdeckte Zwischenraum mit Hilfe der verlängerten Seiten der Vorhangabschnitte auch seitlich abdichten.

Um die Abdichtung der Sandstrahlarbeiten in der Haube entstehenden Staubwolke zu verbessern, kann die Rückwand entlang dem Haubenumfang geführte Saugleitungen aufweist, die zur offenen Seite der Haube gerichtete Saugöffnungen enthalten. Somit entsteht eine direkte Saugströmung, die vom Dichtungsrand des Vorhanges aus entlang der Umfangswand zur Haubenrückseite verläuft. Zusätzlich oder alternativ kann als Absaugmittel mindestens eine durch die Rückwand der Haube bis zur Arbeitsseite geführte Saugleitung innen entlang des freien Randes des Vorhangs verlegt sein, die seitlich sowie zur Fassade offene Saugschlitze enthält.

Unter bestimmten Einsatzbedingungen ist es zweckmäßig, wenn mindestens die Umfangswand der Haube oder wesentliche Bereiche davon doppelwandig und aufblasbar ausgeführt sind, beispielsweise, um die Haube mit ihrem aufblasbaren Umfang an einem Arbeitsgerüst festzulegen und die von den Abstandshaltern auf den Vorhangrand ausgeübte Anpresskraft gegen die Fassade abzustützen. Unabhängig davon kann auch der flexible Vorhang aus einem aufblasbaren Mantel bestehen, dessen Stirnseite eine Dichtung zur Anlage an der Fassade aufweist.

Um die Haubengröße an bestimmte Ausmaße einer Arbeitsfläche anzupassen, können Umfangswand, Rückwand und Vorhang je einen z.B. durch Querfalten gebildeten dehnbaren Bereich zur Veränderung der Haubenlänge und/oder der Haubenhöhe aufweisen, die durch die Länge von am vorderen und hinteren Rand der Umfangswand in Taschen geführte längenverstellbare Stahlseile bestimmt ist. Die Seile können im Bereich der Oberseiten und Unterseiten der Umfangswand in der Länge verstellbare Teleskoprohre enthalten, wobei im dehnbaren Bereich vorgesehene Querfalten mittels von deren Innenseite ausgehender Ösen auf den Teleskoprohren geführt sind.

Bei einer vorzugsweise für an kleineren Oberflächen auszuführende Sandstrahlarbeiten angepaßten Absaughaube nach der Erfindung besteht der Hauptabschnitt aus einem Gehäuse mit einem Saugdruckverteilerraum, dessen zur Fassade weisende Seite mittels einer perforierten Trennwand an einen von dem flexiblen Vorhang umgebenen Staubfangraum angeschlossen ist, wobei die den Vorhang unterstützenden Abstandshalter aus in am Gehäuse befestigten Rohren geführten und in Richtung zur Fassade federnd vorgespannten Stangen bestehen, die sich durch am Vorhang befestigte Ösen erstrecken und dessen freien Rand gegen die Fassade angepreßt halten.

In Ausgestaltung dieser Absaughaube kann das Gehäuse bei einem ringförmigen Saugdruckverteilerraum eine zur Durchführung der Sandstrahleinrichtung mittlere Öffnung enthalten, die entlang einer glockenförmigen, perforierten Trennwand in den Staubfangraum mündet. Aufgrund der Glockenform der Trennwand wird der Saugdruck entlang des Haubenumfanges direkt an den abdichtenden Rand des flexiblen Vorhanges herangeführt, um eine Staubausbreitung an der Dichtung nach außen vorbei zu verhindern.

Bei einer anderen Ausführungsform der Absaughaube enthält eine über die perforierte Trennwand zur Fassade weisende Verlängerung der Gehäuseumfangswand eine seitliche Arbeitsöffnung, die durch einen an seinem Umfang unterbrochenen flexiblen Vorhang sowie durch mit dem Vorhang außerhalb der Arbeitsöffnung durch Ösen verbundene, in Rohren geführte Stangen fortgesetzt ist. Diese Absaughaube dient z.B. zur Reinigung kleinflächiger Stein-Reliefs, wobei durch die Arbeitsöffnung das Sandstrahlgerät eingeführt und die Arbeitsfläche direkt beobachtet wird. Zweckmäßig sind dabei vom Saugdruckverteilerraum ausgehende, an der Gehäusewand bis an deren unteres Ende geführte Saugrohre, die den Saugdruck in Höhe des verstellbaren Vorhanges verteilen und ihn bis an die seitliche Arbeitsöffnung heranführen.

Gemäß einer weiteren Ausführungsform, die bei allen Arten von Absaughauben zur Anwendung kommen kann, besteht der in Richtung zur Fassade längenveränderliche Vorhang aus einer Folge von einzelnen seitlich aneinander geführten, sich überdeckenden Profilstangen, die am Haubengehäuse geführt und in Richtung zur Fassade vorgespannt sind.

Ausführungsbeispiele der Absaughaube nach der Erfindung sind nachfolgend anhand der Zeichnungen näher erläutert.

Es zeigen, jeweils schematisch,
- Fig. 1: eine teilweise geschnittene Seitenansicht einer in einem Arbeitsgerüst aufgespannten Absaughaube nach der Erfindung,
- Fig. 2: eine Ansicht der Rückseite aufgespannten Absaughaube nach Fig. 1,
- Fig. 3: eine teilweise geschnittene Draufsicht auf die Absaughaube entsprechend Fig. 1 und 2,
- Fig. 4: eine perspektivische Ansicht einer aufgespannten Absaughaube mit verstellbarer Länge,
- Fig. 5: einen Teilschnitt durch eine dehnbare Wand der Absaughaube nach Fig.4,
- Fig. 6: eine teilweise geschnittene Draufsicht auf eine winklige Absaughaube als Veriante zu Fig. 3,
- Fig. 7: eine teilweise geschnittene Seitenansicht einer aufgespannten Absaughaube als Variante zu Fig. 1,
- Fig. 8: eine teilweise geschnittene Seitenansicht einer Absaughaube für manuelle Sandstrahlarbeiten,
- Fig. 9: eine Seitenansicht der Absaughaube nach Fig. 8,
- Fig. 10: einen waagerechten Schnitt durch die Absaughaube in Fig. 8,
- Fig. 11: einen vergrößerten Teilschnitt aus Fig. 8,
- Fig. 12: einen waagerechten Teilschnitt durch die Anordnung gemäß Fig. 11,
- Fig . 13: eine Variante einer Absaughaube für Sandstrahlarbeiten an kleinen Flächen und
- Fig. 14: eine Draufsicht auf die Absaughaube nach Fig. 13.

Fig. 1 bis 3 zeigen eine an die Rahmenelder eines vor einer Gebäudefassade aufgestellten Handwerkergerüstes angepaßte Absaughaube, die zusammengelegbar und am Einsatzart aufspannbar ist. Eine mit Fasern bewehrte Kunststoffplane oder ein mit Kunststoff oder einem Elastomer beschichtetes Gewebe bildet eine in sich geschlossene Umfangswand 1. Die als Arbeitskabine ausgeführte Absaughaube ist durch eine an die Umfangswand 1 angeschweißte, angeklebte oder angenähte Rückwand 18 verschlossen. An der vorderen und hinteren Stirnseite der Umfangswand 1 sind durchgehende Seile 2, 2a eingenäht. Der Umriß der aufgespannten Absaughaube wird durch vier senkrecht zur Fassade 11 verlaufende, in Taschen 4 der Umfangswand an den Haubenecken eingesteckte Skelettrohre 3, 5 bestimmt.

Beim Aufstellen der Absaughaube werden zunächst die unteren Skelettrohre 5 am Gerüst 14 nach unten und seitlich festgelegt. Dazu dienen vorzugsweise die Knotenpunkte zwischen waagerechten und senkrechten Stangen des Gerüstes 14, an denen die Skelettrohre 5 mittels Verbindungsteilen 12, 12a angeschlossen werden. Im Beispiel haben die oberen Skelettrohre 3 keine körperliche Anlage am Gerüst, sondern sind mit Hilfe von Spannmitteln 13, 13a, 13b frei nach oben und seitlich verspannt.

An dem der Fassade 11 zugekehrten Rand ist die Umfangswand 1 durch einen flexiblen Vorhang 6 fortgesetzt, der ebenfalls aus einem Folien- oder Gewebeabschnitt bestehen und harmonika oder balgartig ausgebildet sein kann, um unterschiedliche Abstandsmaße zwischen der Umfangswand 1 und der Fassade 11 zu überdecken und abzuschließen.

Der flexible Vorhang 6 ist einstückig oder durch Annähen, Schweißen, Knöpfen oder einen Klettenbandverschluß an die Umfangswand 1 angeschlossen und kann am freien Rand mit einem umlaufenden Schaumstoffwulst zur abgedichteten Anlage an der Fassade versehen sein. Der flexible Vorhang 6 wird durch aus den Skelettrohren 3, 5 ausfahrbare teleskopische Stangen 3a, 5a gestützt und gegen die Fassade gespannt gehalten, wobei die Stangen sich durch innere Laschen oder Ösen des Vorhanges erstrecken können.

Zur zusätzlichen Stützung des flexiblen Vorhangs 6 enthält die Umfangswand 1 Einstecktaschen 10, 10a, die je nach Bedarf als teleskopische Abstandshalter 8, 9 aufnehmen. Diese Abstandshalter 8, 9 bestehen jeweils aus einem Grundkörper, in dem eine Teleskopstange 8a bzw. 9a durch eine Schraube 15 feststellbar ist. An den vorderen Enden sind die Teleskopstangen 3a, 5a, 8a und 9a mit Schaumstoffprofilen 7 versehen, die mit dem einwärts gefalteten Vorhangrand entsprechend Fig. 1 und 3 an der Fassade 11 zur Anlage kommen.

Die Rückwand 18 enthält mehrere Durchführungen 17,17a als Anschlußstutzen für von außen herangeführte Saugleitungen 20. In der Absaughaube münden diese Anschlüsse in rund um den Haubenumfang geführte, durch Einlagen versteifte Absaugkanäle 16. Entsprechend Fig. 1 sind an oder nahe der Rückwand 18 obere und untere Absaugkanäle 16a, 16b angeordnet, die zur offenen Seite der Haube gerichtete Absaugschlitze enthalten.

Der flexible Vorhang 6 erstreckt sich bei einem nicht gezeigten Ausführungsbeispiel nicht durchgehend über den Haubenumfang, sondern ist als einzelner Abschnitt nur mit einer Umfangskante verbunden und von den anderen benachbarten Abschnitten des Vorhanges abtrennbar. Dazu dienen lösbare Verbindungen, wie Knöpfe, Klettenband- oder Reißverschlüsse. Diese vereinzelten Vorhangabschnitte können beispielsweise unter Bezugnahme auf den in Fig. 1 gezeigten waagerechten Verlauf der unteren und oberen Wand, dort nach unten bzw. nach oben aufgeklappt werden, um mit dem sonst an die Fassade 11 angelegten Vorhangrand einer darüber oder darunter installierten Absaughaube verbunden zu werden. Es kann auch eine Verbindung hergestellt werden mit dem Rand einer Umfangswand 1 der benachbarten Absaughaube, die keinen flexiblen Vorhang 6 besitzt.

Bei einer Variante besitzen die vereinzelbaren Vorhangabschnitte eine größere Länge als die Wandseite der Absaughaube, von der sie ausgehen. Dabei kann die nach beiden Seiten überstehende Länge mindestens dem Tiefenmaß entsprechen, über das der flexible Vorhang mit Hilfe der teleskopischen Stangen 3a, 5a, 8a, 9a maximal gestreckt wird. Wenn mit Bezug auf Fig. 2 mit Hilfe des von der Oberseite der Haube aufgeklappten Vorhangabschnitts der Abstand bis zu einer darüber angeordneten Absaughaube überdeckt wird, können die überstehenden Längen der nicht ausgeklappten seitlichen Vorhangabschnitte den genannten Abstandsraum auch an beiden Seiten nach außen abschließen. Entsprechende Maßnahmen sind möglich zum Abschließen eines Zwischenraumes zwischen zwei seitlich nebeneinander angeordneten Absaughauben oder auch bei einer Gruppe von drei oder vier neben- und übereinander angeordneten Absaughauben.

Gemäß einer zusätzlichen Variante, können die vereinzelbaren Vorhangabschnitte entlang der vier Seiten des in Fig. 1 gezeigten flexiblen Vorhangs 6 angebracht sein, so daß diese vereinzelbaren Vorhangabschnitte nicht von der Umfangswand 1 sondern vom äußeren Rand des gezeigten flexiblen Vorhanges 6 aus nach unten, nach oben oder seitlich, je nach Bedarf benutzt und ausgefaltet werden.

Entsprechend Fig. 4 und 5 besteht die aufspannbare Absaughaube aus flexiblem Material, das die geschlossene Umfangswand 1 mit Rückwand 18 bildet. Zur Anpassung an unterschiedlich breite Arbeitsbereiche ist in der Umfangswand 1 ein faltbarer Bereich 60 vorgesehen, der wie eine Harmonika faltbar ist und sich über die Rückwand 18 und die untere Umfangswand 1 bis in den flexiblen Vorhang 6 forsetzt, der selbst zur Anpassung an variierende Abstände bis zur Fassade nach Art einer Harmonika mit längsgerichteten Falten oder auch einfach wie eine flexible Plane zusammengeschoben werden kann. Im faltbaren Bereich 60 kann der flexible Vorhang 6 mit angeklebten oder aufgenähten Gummibändern versehen sein, die ihn auf eine Mindestlänge zusammengezogen halten. Außerdem können Gummibänder auch in Querrichtung angeordnet sein, um den flexiblen Vorhang zusammengezogen zu halten, bis er durch die einsteckbaren teleskopischen Abstandshalter 8, 9 gestreckt wird.

In Fig. 4 sind an den Ecken der Haube gehaltene obere und untere Skelettrohre 3 bzw. 5 eingezeichnet. An einer Seite der Umfangswand 1 befindet sich ein mit Reißverschluß abschließbarer Haubeneingang 22.

In Fig. 5 ist im faltbaren Bereich 60 ein unter der oberen Umfangswand 1 in eingenähten Taschen verlaufendes Stahlseil 2 gezeigt, das rechts mit einem Ende durch eine Anschlußöse 64 geführt und an einer Seilklammer 66 gesichert ist. Die Anschlußöse 64 geht vom Ende eines Rohres 68 aus, in dem ein Innenrohr 70 verschiebbar ist. Beide Rohre enthalten eine Folge von unter gleichen Abständen angeordneten Öffnungen 72.

Wenn die Öffnungen 72 der Teleskoprohre 68, 70 miteinander fluchten, hält ein Steckstift 74 die Rohre in der jeweiligen Relativstellung zueinander verriegelt. Das Innenrohr 70 trägt eine Anschlußöse 76, durch die das andere Ende des Stahlseils 2 hindurchgezogen und mittels einer Seilklemme 78 gesichert ist. Das Gewebe der Umfangswand 1 liegt im Bereich 60 in Falten 62, die mit Hilfe von auf das Teleskoprohrpaar 68, 70 aufgeschobenen Ösen 80 geführt sind.

Die am vorderen und rückwärtigen Rand der Umfangswand in Taschen verlaufenden Spannseile 2 können oben und unten jeweils durch eine Teleskoprohranordnung 68, 70 gemäß Fig. 5 unterbrochen und auf diese Weise unter Einbeziehung des faltbaren Bereiches 60 gleichmäßig längenverstellbar sein. Die faltbaren Bereiche 60a des flexiblen Vorhang 6 werden am Übergang zur Umfangswand 1 durch die verstellbaren Teleskoprohre 68, 70 in Längsrichtung gedehnt bzw. zusammengezogen, während an dem an der Fassade anliegenden Rand des Vorhanges 6 ein natürlicher Ausgleich stattfindet. An dieser Stirnseite kann der Vorhang zwecks abdichtender Anlage an der Fassade mit einer Schaumgummidichtung versehen sein.

Fig. 6 zeigt eine um ein Fassadeneck herum angeordnete Absaughaube, die mit den Eckpfosten eines nicht gezeigten Gerüstes verbunden ist, so daß der das Fassadeneck überdeckende abgeschrägte Haubenbereich 24 gespannt und durch Skelettrohre 83, 83a in seinem Verlauf bestimmt wird. Der an die Abschnitte 25 und 26 der Umfangswand anschließende flexible Vorhang 6 ist den Eck- und Anschlußbereichen mit Knöpfen oder dgl. Verbindungsmitteln ausgestattet. An den Stellen 81 und 81a sind Falten des in Richtung der Fassade 11 durch die Teleskoprohre gespannten Vorhangs angedeutet. Die Anschlüsse 82 und 82a für die Vorhänge von benachbarten Hauben umfassen Druckknöpfe, Klettenverschlüsse oder dgl., wozu die Enden der Vorhänge 6 benachbarter Absaughauben einander überlappen.

In Fig. 7 ist gezeigt, daß die Staubbeseitigung mit Hilfe eines oder mehrer durch die Durchführungen 17 verlegter flexibler Saugleitungsrohre 85 vorgenommen werden kann, die bis zür offenen Stirnseite der Haube verläufen. Das Rohr 85 enthält mit Öffnüngen 86 und kann in engem Abstand von der Fassade an den Spannstangen 3a aufgehängt und an der Innenseite der Absaughaube 6 herumgeführt sein.

Während die in Fig. 1 bis 7 gereigten Absaughauben den Arbeitsraum für die mit der Fassadenreinigung beschäftigten Person bilden können, sind für Sandstrahlarbeiten z. B. oder begrenzten Flächen kleinere Absaughauben vorgesehen, die von einen verstellbaren Arbeitsarm eines Auslegers oder Manipulators gehalten und geführt werden, während sich die Bedienungsperson auf einer benachbarten Plattform aufhält und von dort die Sandstrahldüse in oder unter der Haube führt.

Die Absaughaube nach Fig. 8 und 9 umfaßt ein trommelförmiges Gehäuse 31 mit einem Anschlußstutzen 30 für eine zur Saug- und Filtereinheit führende Schlauchleitung. Innerhalb des Gehäuses 31 teilt eine perforierte Trennwand einen oberen Saugdruck-Verteilerraum von einem unteren Staubfangraum ab. Letzterer ist teilweise durch eine zylindrische Wand 34 gebildet, die entsprechend Fig. 10 eine seitliche Arbeitsöffnung 34a enthält, durch die die Sandstrahldüse auf die zu bearbeitende Oberfläche gerichtet wird.

Am Außenumfang der zylindrischen Wand 34 sind parallel zur Zylinderachse bewegliche und in Führungsrohren 37 verschiebbare Stangen 36 angeordnet, die einzeln höhenverstellbar sind und aufgrund ihrer gegenseitigen Berührung seitlich als Abdichtung wirken und jeweils mittels einer Vorspannfeder 38 gegen die zu bearbeitende Oberfläche gedrückt werden. Die Führungsrohre 37 sind am Umfang der Wand 34 in Fig. 10 nur teilweise eingezeichnet, obwohl sie den Gesamtumfang abdecken können. Die aus den Führungsrohren 37 vorstehenden Stangen 36 tragen an ihrem unteren Ende Polster oder einen Dichtstreifen 41, der sich über den gesamten Umfang der Dichtungsauflage erstrecken kann.

Die Stangen 36 sind entsprechend Fig. 11 und 12 von Ringösen 40 umgeben, die an einem flexiblen Vorhang 39 befestigt sind. Falls ein die Abdichtung übernehmender Vorhang 39 vorhanden ist, der mit den Stangen 36 auf- und abwärts bewegt wird, können die Stangen 36 und Führungsrohre mit größeren Abständen über die Wand 34 verteilt sein. Der Vorhang 39 besteht aus einem beschichteten Gewebe oder einer faserverstärkten Kunststoffplane. Vom Saugdruck-Verteilerraum ausgehende, in Fig. 8 und 10 eingezeichnete Saugrohre 33 sind bis an das untere Ende der zylindrischen Wand 34 geführt, um den Saugdruck im Bereich des unteren Endes des flexiblen Vorhangs zu verteilen.

Eine Absaughaube gemäß Fig. 13 und 14 besteht aus einem trommelförmigen Gehäuse 50 mit einem ringförmigen Saugdruck-Verteilerraum 51, der eine mittlere Einführungsöffnung 53 für die Sandstrahldüse sowie einen oberen Saugtustützen 51a enthält. Der Verteilerraum wird durch eine perforierte glockenförmige Innenwand 52 von dem innerhalb der Haube befindlichen Staubfangraum getrennt. Am Außenumfang des Gehäuses 50 ist ein aus Gewebe oder verstärkter Folie bestehender flexibler Vorhang angebracht, der sich mit einer Dichtung 59 an die zu reinigende Oberfläche anlegt und den Staubfangraum nach außen begrenzt. Der Vorhang 54 wird gestützt und mit gebildet von einer Folge von einzeln längsverschiebbaren Stangen 55, an denen der flexible Vorhang wie im Fig 13 mittels Ringösen angeschlossen ist. Am unteren Ende der in Führungsrohren 56 geführten und durch Federn 57 vorgespannten Stangen 55 befindet sich eine umlaufende Dichtung 59, z. B. eine Schaumgummistreifen.

## Patentansprüche

1. Absaughaube als Teil einer Reinigungsanlage für Fassaden, Reliefs und andere steinerne Oberflächen unter Verwendung einer in der Haube zum Einsatz kommenden Druckluft-Sandstrahleinrichtung, wobei von einem die allgemeinen Umrißabmessungen der Haube bestimmenden Hauptabschnitt, der in einem Abstand vor der Fassade gehalten ist und in dem an eine äußere Saugleitung (20) angeschlossene Absaugmittel angeordnet sind, ein den Abstand überdeckender und an der Fassade als Dichtung anlegbarer flexibler Vorhang (6) ausgeht, der durch entlang des Haubenumfanges angeordnete und sich in den Abstand zwischen dem Hauptabschnitt und der Fassade (11) erstreckende Stützmittel senkrecht zu seinem Umfang unterstützt ist,
**dadurch gekennzeichnet,**
daß die Stützmittel aus am Hauptabschnitt (1) der Haube abgestützten, im allgemeinen senkrecht auf die Fassade (11) gerichteten Abstandshaltern (3a, 5, 8, 9; 36; 55) bestehen, die mit dem in Richtung zur Fassade längenveränderlichen flexiblen Vorhang (6) mittels Ösen verbunden sind und dessen freien Rand gegen die Fassade angepreßt halten.

2. Absaughaube nach Anspruch 1 , dadurch gekennzeichnet, daß die Umfangswand (1) des Hauptabschnittes aus beschichtetem Gewebe oder faserverstärkter Folie besteht und die Umrißform der Haube durch senkrecht zur Fassade (11) gerichtete, in Gewebe- oder Folientaschen (4) an den Ecken des Haubenumfanges eingesteckte Skelettrohre (3, 5) bestimmt ist, und daß in den Skelettrohren (3, 5) teleskopisch verstellbare Stangen (3a, 5a) Abstandshalter bilden.

3. Absaughaube nach Anspruch 2 zum Aufspannen in den freien Feldern eines vor einer Fassade aufgestellten Arbeitsgerüstes, dadurch gekennzeichnet, daß bei rechteckiger Umrißform der Haube untere Skelettrohre (5) als Festpunkte mit dem Gerüst (14) verbindbar und obere Skelettrohre (3) mit Hilfe von Spannmitteln (13, 13a) frei nach oben räumlich verspannbar sind.

4. Absaughaube nach einem der vorhergehenden Ansprüche, dadurch gekennzeichnet, daß der Vorhang (6) balgartig ausgebildet oder zusammenfaltbar ist und mit dem zur Fassade weisenden Rand der Umfangswand (1) durch Annähen, Schweißen, Knöpfen oder einen Klettbandverschluß verbunden ist.

5. Absaughaube nach einem der vorhergehenden Ansprüche, dadurch gekennzeichnet, daß am freien Rand des in Richtung zur Fassade verlängerbaren Vorhangs (6) ein umlaufender Schaumstoffwulst als Abdichtung vorgesehen ist.

6. Absaughaube nach einem der Ansprüche 2 bis 5, dadurch gekennzeichnet, daß die Umfangswand (1) Einstecktaschen (10) zur wahlweisen Aufnahme von zusätzlichen teleskopisch verstellbaren Abstandshaltern (8, 9) aufweist, die den Vorhangrand mit Puffermitteln gegen die Fassade spannen.

7. Absaughaube nach einem der Ansprüche 2 bis 6, dadurch gekennzeichnet, daß am vorderen und hinteren Rand der Umfangswand (1) der Haube umlaufende Seile (2) befestigt und außen um die Taschen für die Skelettrohre (3, 5) herumgeführt sind.

8. Absaughaube nach einem der Ansprüche 2 bis 7, dadurch gekennzeichnet, daß der flexible Vorhang (6) aus einzelnen jeweils von einer der vier Seiten der Haube ausgehenden Vorhangabschnitten besteht, an denen zusätzliche, nach unten, oben oder seitlich ausfaltbare Folien- oder Gewebeabschnitte angebracht sind, die mit einer benachbarten Haube mittels Klettband- oder Reißverschlüssen oder dergleichen verbindbar sind, um die Fassade im Zwischenraum bis zu einer benachbarten Haube zu überdecken.

9. Absaughaube nach Anspruch 8, dadurch gekennzeichnet, daß die von den vier Seiten der Haube ausgehenden einzelnen Vorhangabschnitte jeweils eine größere Länge als ihre Haubenseite aufweisen und mit Knöpfen, Klettband- oder Reißverschlüssen miteinander verbindbar und unabhängig voneinander ausfaltbar sind.

10. Absaughaube nach einem der vorhergehenden Ansprüche, dadurch gekennzeichnet, daß die Rückwand (18) entlang dem Haubenumfang geführte Saugleitungen (16) aufweist, die zur offenen Seite der Haube gerichtete Saugöffnungen enthalten.

11. Absaughaube nach einem der vorhergehenden Ansprüche, dadurch gekennzeichnet, daß als Absaugmittel mindestens eine durch die Rückwand (18) der Haube bis zur Arbeitsseite geführte Saugleitung (85) innen entlang des freien Randes des Vorhangs (6) verlegt ist und seitlich sowie zur Fassade offene Saugschlitze (86) enthält.

12. Absaughaube nach einem der vorhergehenden Ansprüche, dadurch gekennzeichnet, daß mindestens die Umfangswand der Haube oder wesentliche Bereiche davon doppelwandig und aufblasbar ausgeführt sind.

13. Absaughaube nach einem der vorhergehenden Ansprüche, dadurch gekennzeichnet, daß der flexible Vorhang (6) aus einem aufblasbaren Mantel besteht, dessen Stirnseite eine Dichtung zur Anlage an der Fassade aufweist.

14. Absaughaube nach einem der Ansprüche 2 bis 13, dadurch gekennzeichnet, daß Umfangswand (1), Rückwand (18) und Vorhang (6) je einen z.B. durch Querfalten (62) gebildeten dehnbaren Bereich (60, 60a) zur Veränderung der Haubenlänge und/oder der Haubenhöhe aufweisen, die durch die Länge von am vorderen und hinteren Rand der Umfangswand (1) in Taschen geführten längenverstellbaren Stahlseilen (2) bestimmt ist.

15. Absaughaube nach Anspruch 14, dadurch gekennzeichnet, daß die Seile (2) im Bereich der Oberseiten und Unterseiten der Umfangswand (1) in der Länge verstellbare Teleskoprohre (68, 70) enthalten und daß im dehnbaren Bereich (60) vorgesehene Querfalten (62) mittels von deren Innenseite ausgehender Ösen (80) an den Teleskoprohren (68, 70) geführt sind.

16. Absaughaube nach einem der Ansprüche 1, 4, 5 oder 11, dadurch gekennzeichnet,
daß der Hauptabschnitt aus einem Gehäuse (31; 50) mit einem Saugdruckverteilerraum (51) besteht, dessen zur Fassade weisende Seite mittels einer perforierten Trennwand (32) an einen von dem flexiblen Vorhang (39; 58) umgebenen Staubfangraum angeschlossen ist,
und daß die den Vorhang (39; 58) unterstützenden Abstandshalter aus in am Gehäuse befestigten Rohren (37; 56) geführten und in Richtung zur Fassade federnd vorgespannten Stangen (36; 55) bestehen, die sich durch am Vorhang (39; 58) befestigte Ösen (40) erstrecken und den freien Rand des Vorhanges gegen die Fassade angepreßt halten.

17. Absaughaube nach Anspruch 16, dadurch gekennzeichnet, daß das Gehäuse bei einem ringförmigen Saugdruckverteilerraum (51) eine zur Durchführung der Sandstrahleinrichtung mittlere Öffnung (53) enthält, die entlang einer glockenförmigen, perforierten Trennwand (52) in den Staubfangraum mündet.

18. Absaughaube nach Anspruch 16, dadurch gekennzeichnet, daß eine über die perforierte Trennwand (32) zur Fassade weisende Verlängerung (34) der Gehäuseumfangswand eine seitliche Arbeitsöffnung (34a) enthält, die durch einen an seinem Umfang unterbrochenen flexiblen Vorhang (39) sowie durch mit dem Vorhang außerhalb der Arbeitsöffnung durch Ösen (40) verbundene, in Rohren geführte Stangen (36) fortgesetzt ist.

19. Absaughaube nach einem der Ansprüche 16 bis 18, dadurch gekennzeichnet, daß vom Saugdruckverteilerraum ausgehende, an der Gehäusewand bis an deren unteres Ende geführte Saugrohre (33) vorgesehen sind, die den Saugdruck in Höhe des verstellbaren Vorhangs verteilen und ihn bis an die seitliche Arbeitsöffnung (34a) heranführen.

20. Absaughaube nach einem der Ansprüche 16 bis 19, dadurch gekennzeichnet, daß der in Richtung zur Fassade längenveränderliche Vorhang aus einer Folge von einzelnen seitlich aneinander geführten, sich überdeckenden Profilstangen besteht, die am Haubengehäuse geführt in Richtung zur Fassade vorgespannt sind.

## Claims

1. Suction hood as part of a cleaning equipment for facades, reliefs and other stone surfaces utilising a pressurized air sand blasting device to act within the hood, wherein a flexible curtain (6), which extends from a main portion determining the general outline dimensions of the hood and being spaced at a distance from the facade and having inwardly disposed suction means connected to an outer suction pipe (20), covers the distance, is adapted to sealingly abut the facade, and is supported perpendicularly to its periphery by supporting means disposed along the periphery of the hood and extending into the distance between the main portion and the facade (11),
**characterized in**
that the support means consist of spacers (3a, 5, 8, 9; 36; 55) directed generally perpendicularly toward the facade (11) and supported at the main portion (1) of the hood, which spacers are connected to the flexible curtain (6) length-variable towards the facade by means of eyelets and keep pressed its free edge against the facade.

2. Suction hood according to claim 1, characterized in that the peripheral wall (1) of the main portion consists of coated cloth or of fiber-reinforced foil, while the peripheral outline of the hood is determined by skeleton pipes (3, 5) extending perpendicularly to the facade (11) and inserted into cloth or foil pockets (4) at the corners of the hood periphery, and in that rods (3a, 5a) telescopingly adjustable within the skeleton pipes (3, 5) form spaces.

3. Suction hood according to claim 2 for being spreaded within in the free frame fields of a scaffolding erected in front of a facade, characterized in that in case of a rectangular peripheral outline of the hood, lower skeleton pipes (5) are adapted for being connected as fix points to the scaffolding (14), and upper skeleton pipes (3) are adapted to be spanned independently into all upward directions by means of straining means (13, 13a).

4. Suction hood according to one of the preceding claims, characterized in that the curtain (6) has the form of bellows or can be pleated together, and is connected to the rim of the peripheral wall (1) facing the facade by sewing, welding, buttoning or by a bur-ribbon fastener.

5. Suction hood according to one of the preceding claims, characterized in that a bead of foamed material forming a seal is provided along the free rim of the curtain (6) extendable towards the facade.

6. Suction hood according to one of the claims 2 to 5, characterized in that the peripheral wall (1) has inserting pockets (10) for optional mounting of additional telescopingly adajustable spacers (8, 9), which tighten the edge of the curtain having ped means against the facade.

7. Suction hood according to one of the claims 2 to 6, characterized in that ropes (2) are fixed to the hood along the forward and rearward rim of its peripheral wall (1) and leading outwardly over the pockets for the skeleton pipes (3, 5).

8. Suction hood according to one of the claims 2 to 7, characterized in that the flexible curtain (6) consists of separate curtain portions each extending from one of the four sides of the hood and having fixed thereto additional foil or cloth portions, are adapted to be spreaded downwardly, upwardly or sidewardly and to be connected to a neighbouring hood by means of bur ribbon fasteners or zippers or the like, in order to cover the facade over the distance toward a neighbouring hood.

9. Suction hood according to claim 8, characterized in that the separate curtain portions extending from the four sidewalls of the hood each have a greater length than the respective hood sidewall, and are adapted to be connected with each other by buttons, bur ribbon connections or zippers and are spreadable independently from each other.

10. Suction hood according to one of the preceding claims, characterized in that the rear wall (18) includes suction pipes (16) extending along the periphery of the hood and including suction openings directed toward the open side of the hood.

11. Suction hood according to one of the preceding claims, characterized in that as suction means at least one suction pipe (85) is directed through the rear wall (18) of the hood to the operating side, and installed along the free edge of the curtain (6) to include suction slots (86) open sidewardly and toward the facade.

12. Suction hood according to one of the preceding claims, characterized in that at least the peripheral wall of the hood or essential areas thereof are double-walled and constructed to be inflatable.

13. Suction hood according to one of the preceding claims, characterized in that the flexible curtain (6) consists of an inflatable sleeve, the front side of which has a sealing for abutting the facade.

14. Suction hood according to one of the claims 2 to 13, characterized in that peripheral wall (1), rear wall (18) and curtain (6) each have an extensible area (60, 60a), which, for example, is formed by cross folds (62) for varying the length and/or the height of the hood as determined by the length of steel cables (2), which are adjustable in length and guided in pockets at the forward and rearward rim of the peripheral wall (1).

15. Suction hood according to claim 14, characterized in that the cables (2) extending at the upper side and lower sides of the peripheral wall (1) include length-adjustable telescoping pipes (68, 70), and in that cross folds (62) provided within the extensible area (60) are guided at the telescoping pipes (68, 70) by means of eyelets (80) fixed to the inward side of the cross folds.

16. Suction hood according to one of the claims 1, 4, 5 or 11, characterized in that the main portion consists of a housing (31; 50) having a vacuum distributing room (51), the side of which facing the facade being connected by means of a perforated partition (32) to a dust collecting space surrounded by the flexible curtain (39; 58), and in that the spacers supporting the curtain (39; 58) consist of rods (36; 55) resiliently prestressed toward the facade and guided in pipes (37; 56) secured to the housing, said rods extending through eyelets (40) secured to the curtain (39; 58) and keeping pressed the free edge of the curtain against the facade.

17. Suction hood according to claim 16, characterized in that in case of an annular vacuum distributing room (51) the housing includes a central opening (53) leading into the dust collecting space along a bell-shaped perforated partition (52) and for passing through the sand blasting device.

18. Suction hood according to claim 16, characterized in that an extension (34) of the peripheral wall of the housing extending beyond the perforated partition (32) toward the facade includes a lateral operating aperture (34a), which is continued by a flexible curtain (39) interrupted at its periphery, and by rods (36) guided in pipes and connected to the curtain outside of the operating aperture by means of eyelets (40).

19. Suction hood according to one of the claims 16 to 18, characterized in that suction pipes (33) are provided extending from the vacuum distributing room along the housing wall toward the lower end thereof, in order to distribute the vacuum at the level of the adjustable curtain and to bring it forward toward the lateral operating aperture (34a).

20. Suction hood according to one of the claims 16 to 19, characterized in that the curtain, which is length adjustable towards the facade, consists of series of separate profiled rods guided laterally by each other and at the housing of the hood and biased toward the facade.

## Revendications

1. Coiffe d'aspiration faisant partie d'une installation de nettoyage de façades, de reliefs et d'autres surfaces de pierre utilisant un dispositif de sablage à air comprimé utilisé dans la coiffe, dans laquelle un rideau flexible (6) part d'une section principale déterminant les dimensions générales du contour de la coiffe, maintenue à distance de la façade et dans laquelle sont disposés des moyens d'aspiration raccordés à une conduite d'aspiration (20) extérieure, le rideau flexible couvrant l'écart et pouvant être posé sur la façade en vue de l'étanchéité, et étant soutenu perpendiculairement à sa périphérie par des moyens de support disposés le long de la périphérie de la coiffe et qui s'étendent sur l'écart compris entre la section principale et la façade (11), caractérisée en ce que les moyens de support se composent d'entretoises (3a, 5, 8, 9 ; 36 ; 55) appuyées sur la section principale (1) de la coiffe et sensiblement perpendiculaires à la façade (11), qui sont reliés avec le rideau (6) flexible dont la longueur peut être modifiée en direction de la façade par des oeillets et maintiennent le bord libre de celui-ci appuyé contre la façade.

2. Coiffe d'aspiration selon la revendication 1, caractérisée en ce que la paroi périphérique (1) de la section principale est composée de tissu enduit ou d'une feuille renforcée par fibres et la forme du contour de la coiffe est déterminée par des tubes de charpente (3, 5) orientés perpendiculairement à la façade (11), introduits aux angles de la périphérie de la coiffe dans des poches (4) en tissu ou en feuille, et en ce que des barres (3a, 5a) réglables de manière télescopique dans les tubes de charpente (3, 5) forment des entretoises.

3. Coiffe d'aspiration selon la revendication 2 destinée à être étendue dans les champs libres d'un échafaudage dressé devant une façade, caractérisée en ce que, pour une forme de contour rectangulaire de la coiffe, des tubes de charpente inférieurs (5) peuvent être reliés avec l'échafaudage (14) pour former des points fixes et des tubes de charpente supérieurs (3) peuvent être serrés en restant dégagés vers le haut à l'aide de moyens de serrage (13, 13a).

4. Coiffe d'aspiration selon l'une ou l'ensemble des revendications précédentes, caractérisée en ce que le rideau (6) est conçu comme un soufflet ou de manière à pouvoir être replié et peut être relié avec le bord de la paroi périphérique (1) orienté vers la façade par couture, soudure, boutonnage ou par du velcro.

5. Coiffe d'aspiration selon l'une ou l'ensemble des revendications précédentes, caractérisée en ce qu'un bourrelet de mousse faisant le tour du bord libre du rideau (6) pouvant être allongé en direction de la façade est prévu en vue de l'étanchéité.

6. Coiffe d'aspiration selon l'une ou l'ensemble des revendications 2 à 5, caractérisée en ce que la paroi périphérique (1) présente des poches d'introduction (10) destinées à recevoir au besoin des entretoises (8, 9) télescopiques réglables supplémentaires, qui tendent le bord du rideau contre la façade avec des moyens d'amortissement.

7. Coiffe d'aspiration selon l'une ou l'ensemble des revendications 2 à 6, caractérisée en ce que des câbles (2) continus sont fixés sur les bords antérieur et postérieur de la paroi périphérique (1) de la coiffe et sont passés à l'extérieur autour des poches pour les tubes de charpente (3, 5).

8. Coiffe d'aspiration selon l'une ou l'ensemble des revendications 2 à 7, caractérisée en ce que le rideau flexible (6) est composé de sections individuelles de rideau partant chacune de l'un des quatre côtés de la coiffe, sur lesquelles sont en outre disposées des sections supplémentaires de tissu ou de feuille pouvant être dépliées vers le bas, le haut ou latéralement, qui peuvent être reliées avec une coiffe voisine au moyen de fermetures par velcro ou à glissière ou similaires afin de couvrir l'intervalle s'étendant jusqu'à une coiffe voisine.

9. Coiffe d'aspiration selon la revendication 8, caractérisée en ce que les sections de rideau individuelles partant des quatre côtés de la coiffe présentent chacune une longueur supérieure à leur côté de coiffe et peuvent être reliées entre elles par des boutons, des fermetures par velcro ou à glissière et peuvent être dépliées indépendamment les unes des autres.

10. Coiffe d'aspiration selon l'une ou l'ensemble des revendications précédentes, caractérisée en ce que la paroi postérieure (18) présente des conduites d'aspiration (16) guidées le long de la périphérie de la coiffe, qui possèdent des ouvertures d'aspiration (16) orientées vers le côté ouvert de la coiffe.

11. Coiffe d'aspiration selon l'une ou l'ensemble des revendications précédentes, caractérisée en ce qu'au moins une conduite d'aspiration (85) passant à travers la paroi postérieure (18) de la coiffe jusqu'au côté de travail est posée à l'intérieur le long du bord libre du rideau (6) pour constituer le moyen d'aspiration et possède des fentes d'aspiration (86) ouvertes latéralement et en direction de la façade.

12. Coiffe d'aspiration selon l'une ou l'ensemble des revendications précédentes, caractérisée en ce qu'au moins la paroi périphérique de la coiffe ou des parties essentielles de celle-ci sont à double paroi et gonflables.

13. Coiffe d'aspiration selon l'une ou l'ensemble des revendications précédentes, caractérisée en ce que le rideau flexible (6) est composé d'un manteau gonflable, dont la face frontale présente un joint en vue de l'application sur la façade.

14. Coiffe d'aspiration selon l'une ou l'ensemble des revendications 2 à 13, caractérisée en ce que la paroi périphérique (1), la paroi postérieure (18) et le rideau (6) présentent chacun un secteur extensible (60, 60a) formé par exemple par des plis transversaux (62) afin de modifier la longueur de la coiffe et/ou la hauteur de la coiffe, qui est déterminée par la longueur des câbles d'acier (2) réglables en longueur et passant dans des poches sur les bords antérieur et postérieur de la paroi périphérique (1).

15. Coiffe d'aspiration selon la revendication 14, caractérisée en ce que les câbles (2) comportent dans la zone des côtés supérieurs et des côtés inférieurs de la paroi périphérique (1) des tubes télescopiques (68, 70) réglables en longueur et en ce que des plis transversaux (62) prévus dans le secteur extensible (60) sont guidés sur les tubes télescopiques (68, 70) au moyen d'oeillets (80) partant de leur côté intérieur.

16. Coiffe d'aspiration selon l'une ou l'ensemble des revendications 1, 4, 5 ou 11, caractérisée en ce que la section principale est composée d'un bâti (31 ; 50) avec un espace de répartition de la pression d'aspiration (51), dont le côté orienté vers la façade est raccordé au moyen d'une paroi de séparation (32) perforée à un espace de captage de la poussière entouré par le rideau flexible (39 ; 58), et en ce que les entretoises supportant le rideau (39 ; 58) sont composées de barres (36 ; 55) passant dans les tubes (57 ; 56) fixés au bâti et précontraintes de manière élastique en direction de la façade, qui s'étendent à travers des oeillets (40) fixés sur le rideau (39 ; 58) et maintiennent le bord libre du rideau pressé contre la façade

17. Coiffe d'aspiration selon la revendication 16, caractérisée en ce qu'avec un espace de répartition de la pression d'aspiration (51) annulaire le bâti possède pour le passage du dispositif de sablage à air comprimé une ouverture centrale (53), qui débouche dans l'espace de captage de la poussière le long d'une paroi de séparation (52) perforée en forme de cloche.

18. Coiffe d'aspiration selon la revendication 16, caractérisée en ce qu'un prolongement (34) de la paroi périphérique du bâti orienté vers la façade au-dessus de la paroi de séparation (32) perforée possède une ouverture de travail (34a) latérale, qui se prolonge par un rideau flexible (39) interrompu sur sa périphérie ainsi que par des barres (36) passant dans des tubes et reliées avec le rideau par des oeillets (40) à l'extérieur de l'ouverture de travail.

19. Coiffe d'aspiration selon l'une ou l'ensemble des revendications 16 à 18, caractérisée en ce qu'il est prévu des tubes d'aspiration (33) partant de l'espace de répartition de la pression d'aspiration et guidés sur la paroi du bâti jusqu'à l'extrémité inférieure de celle-ci, qui répartissent la pression d'aspiration à la hauteur du rideau réglable et l'amènent jusqu'à l'ouverture de travail (34a) latérale.

20. Coiffe d'aspiration selon l'une ou l'ensemble des revendications 16 à 19, caractérisée en ce que le rideau de longueur modifiable en direction de la façade se compose d'une succession de barres profilées individuelles se chevauchant qui sont guidées sur le bâti de la coiffe et précontraintes en direction de la façade.
